# DEMANDE DE BREVET EUROPEEN

(11) **EP 4 575 364 A1**
(43) Date de publication de la demande: **25.06.2025**
(21) Numéro de dépôt: 24221886.5
(22) Date de dépôt: 19.12.2024
(51) Int. Cl.: F26B 3/06, F26B 17/12, F26B 25/00

(54) **SYSTÈME DE COLLECTE POUR CUVE DE FILTRATION ET DE SÉCHAGE**

(30) Priorité: 21.12.2023 FR 2314951
(71) Demandeur: De Dietrich Process Systems Semur, 21140 Semur-en-Auxois (FR)
(72) Inventeur: DEMONGEOT, Luc, 21140 MILLERY (FR); VEYRAT, Nicolas, 21150 MENETREUX LE PITOIS (FR)
(74) Mandataire: Ipsilon Lyon

(57) **Abrégé**

L'invention concerne un système de collecte pour évacuer des produits pulvérulents résiduels au fond (2) d'une cuve (1) de filtration et de séchage, la cuve (1) compotant une ouverture d'accès latérale (3) au voisinage du fond (2).

Selon l'invention, le système de collecte comprend une tête de collecte (4) montée à une extrémité d'un bras de manipulation (5), lequel permet d'introduire la tête de collecte (4) dans la cuve (1) via l'ouverture d'accès latérale (3) et de déplacer ladite tête de collecte (4) sur le fond (2), un flexible (6) dont une première extrémité (6a) est en communication fluidique avec la tête de collecte (4) et dont une deuxième extrémité (6b) débouche dans un contenant de collecte (7) disposé à l'extérieur de la cuve (1) et une aspiration associée pour aspirer les produits pulvérulents par l'intermédiaire de la tête de collecte (3) et pour les acheminer vers le contenant de collecte (7) par l'intermédiaire du flexible (6).

## Description

### Domaine technique

La présente invention se rapporte au domaine technique général des réacteurs et des cuves utilisés dans l'industrie chimique, pharmaceutique ou agroalimentaire.

L'invention concerne plus particulièrement des cuves de filtration et de séchage, des filtres sécheurs ou sécheurs sous vide ou des boîtes à gant associés à de tels appareils.

### Etat de la technique

On connaît des systèmes de cuves de filtration et de séchage, appelés également filtre sécheurs présentant un fond plat. A la fin du processus de séchage, on procède en général à une vidange des produits pulvérulents obtenus, par l'action d'un agitateur. Après une telle vidange, il reste au fond du filtre sécheur, une couche résiduelle de produits pulvérulents, appelée « talon », qui n'a pas été évacuée. Cette couche résiduelle résulte du jeu fonctionnel entre l'agitateur et le fond du filtre sécheur ou de la cuve ou un média filtrant. Lorsque le filtre sécheur présente un diamètre important, la couche résiduelle peut constituer une quantité substantielle de produit.

La récupération de cette quantité de produit résiduelle présente par conséquent un intérêt économique non négligeable. Il est donc connu de collecter manuellement ce talon, par l'intermédiaire d'une raclette manuelle par exemple à travers une boîte à gant pour assurer la protection des opérateurs via un confinement de l'enceinte. Une telle opération s'avère souvent compliquée, notamment lorsque le filtre sécheur présente un diamètre important.

Un telle Opération est longue et comporte des risques de TMS (troubles musculosquelettiques) pour les opérateurs. En outre, avec une l'efficience d'une telle opération est limitée car il reste inévitablement une certaine proportion du produit pulvérulent dans la cuve, malgré un passage minutieux et répété de la raclette.

Le raclage nécessite par ailleurs, pour un accès facile et complet, un démontage du fond et un accès ouvert au média filtrant. Pour un accès confiné l'accès pour raclage manuel se fait traditionnellement par une boite à gant latérale à la cuve. D'autres techniques existantes, comme par exemple l'évacuation par soufflage, ne permettent pas un accès pour raclage mécanique du talon.

Il est connu par l'intermédiaire du document FR 3 107 464, d'installer un aspirateur dans une boîte à gants. Un tel aspirateur comprenant un sac de récupération souple et poreux permet de récupérer de déchets résultant du nettoyage de la boîte à gants. De tels aspirateurs ne sont pas destinés à récupérer des produits pulvérulents résiduels dans une cuve de mélange ou de séchage, mais uniquement des déchets ou dépôts dans la boîte à gants. L'utilisation d'un sac de récupération poreux n'est en outre pas compatible avec une récupération de poudres à forte valeur ajoutée.

### Description de l'invention

L'objet de l'invention vise par conséquent à pallier les inconvénients de l'art antérieur en proposant un nouveau système de collecte pour récupérer des produits pulvérulents résiduels à forte valeur ajoutée, d'une cuve de filtration et de séchage.

Un autre objet de l'invention vise à proposer un ensemble filtre sécheur et boîte à gant comprenant un nouveau système de collecte pour collecter les produits résiduels après l'opération de vidange.

Un autre objet de l'invention vise à proposer un ensemble boîte à gant et moyens de collecte, comprenant un nouveau système de collecte pour collecter les produits résiduels après l'opération de vidange.

Les objets assignés à l'invention sont atteints à l'aide d'un système de collecte pour évacuer des produits pulvérulents résiduels déposés sur un fond d'une cuve de filtration et de séchage, la cuve compotant une ouverture d'accès latérale au voisinage du fond, caractérisé en ce qu'il comprend :
une tête de collecte montée à une extrémité d'un bras de manipulation, lequel permet d'introduire la tête de collecte dans la cuve via l'ouverture d'accès latérale et de déplacer ladite tête de collecte sur le fond,
un tube de collecte dont une première extrémité est en communication fluidique avec la tête de collecte et dont une deuxième extrémité débouche dans un contenant de collecte disposé à l'extérieur de la cuve, et
un système d'aspiration associé au tube de collecte pour aspirer les produits pulvérulents résiduels par l'intermédiaire de la tête de collecte et pour acheminer lesdits produits pulvérulents résiduels vers le contenant de collecte par l'intermédiaire du tube de collecte.

Selon un exemple de réalisation, la tête de collecte présente une forme comportant au moins une saillie, du genre téton ou picot, destinée à se déplacer avec contact sur le fond.

Selon un exemple de réalisation, la tête de collecte est montée, de façon articulée sur l'extrémité du bras de manipulation.

Selon un exemple de réalisation, le contenant de collecte est disposé au voisinage de l'ouverture d'accès latérale de la cuve.

Selon un exemple de réalisation, le système de collecte comprend une boîte à gant associée à la cuve et montée sur l'ouverture d'accès latérale pour déplacer le bras de manipulation.

Selon un exemple de réalisation, le contenant de collecte est monté de façon amovible dans la boîte à gant.

Selon un exemple de réalisation, le système d'aspiration comprend :
- un dispositif à gaz générant une circulation de gaz au niveau de la tête de collecte et une unité de contrôle de flux correspondante,
- une conduite de sortie établissant une communication fluidique entre l'intérieur et l'extérieur du contenant de collecte étanche,
- un filtre disposé à l'intérieur du contenant de collecte à l'entrée de la conduite de sortie pour séparer les flux de gaz et de produits pulvérulents, et
- un dispositif d'équilibrage de pression monté relié au contenant de collecte, pour aspirer le gaz dans le contenant de collecte et équilibrer ainsi les débits de gaz entrant et sortant du contenant de collecte.

Selon un autre exemple de réalisation, le système d'aspiration comprend :
- un dispositif à gaz générant une circulation de gaz au niveau de la tête de collecte et une unité de contrôle de flux correspondante,
- une conduite de sortie établissant une communication fluidique entre l'intérieur et l'extérieur du contenant de collecte,
- un filtre disposé à l'intérieur du contenant de collecte à l'entrée du la conduite de sortie pour séparer les flux de gaz et de produits pulvérulents, et
- un Venturi d'équilibrage monté dans la conduite de sortie et alimenté par le dispositif à gaz, pour aspirer le gaz dans le contenant de collecte et équilibrer ainsi les débits de gaz entrant et sortant du contenant de collecte.

Selon un exemple de réalisation, le système d'aspiration comprend un Venturi d'aspiration associé à la tête de collecte et alimenté par le dispositif à gaz, pour aspirer dans la cuve les produits pulvérulents,

Selon un exemple de réalisation, le Venturi d'équilibrage présente un évent débouchant dans la conduite de sortie, laquelle présente un échappement dans la boîte à gant, ladite boîte à gant comportant un système de ventilation dimensionné pour absorber le débit de gaz provenant de l'évent du Venturi d'équilibrage.

Les objets assignés à l'invention sont atteints également grâce à un ensemble comprenant une cuve de filtration et de séchage et un système de collecte tel que présenté ci-dessus.

Le système de collecte conforme à l'invention présente l'avantage de pouvoir récupérer une quantité plus importante et plus rapidement de produit résiduel d'un filtre sécheur après l'opération de vidange et ce plus rapidement que lors d'une opération de raclage manuelle connue.

Le système de collecte présente également l'avantage de pouvoir collecter les produits résiduels et de les amener à un point de collecte identique au point de collecte utilisé lors de l'opération de vidange mécanique initiale, à l'aide d'un agitateur de la cuve 1. Ce point de collecte peut être situé à l'intérieur ou à l'extérieur d'une boîte à gant.

Un autre avantage du système de collecte réside dans l'obtention d'un niveau de confinement identique au niveau de confinement des système antérieurs. En outre, l'ergonomie du système de collecte est améliorée

### Brève description des dessins

D'autres caractéristiques et avantages de la présente invention apparaîtront plus clairement à la lecture de la description qui va suivre, faite en référence aux dessins annexés, donnés à titre d'exemples non limitatifs, dans lesquels :
- la figure 1 est une vue partielle d'un exemple de réalisation et d'agencement d'un système de collecte conforme à l'invention,
- la figure 2 est une vue partielle et agrandie du système de collecte de la figure 1, et
- la figure 3 est une vue agrandie et en perspective d'une partie du système de collecte de la figure 1.

### Mode(s) de réalisation de l'invention

Les éléments structurellement et fonctionnellement identiques présents sur plusieurs figures distinctes, sont affectés d'une même référence numérique ou alphanumérique.

La figure 1 est une vue partielle d'un exemple de réalisation et d'agencement d'un système de collecte conforme à l'invention. Le système de collecte permet d'évacuer des produits pulvérulents résiduels déposés dans une cuve 1 de filtration et de séchage. La cuve 1 comporte donc un fond 2 sur lequel sont déposés les produits pulvérulents résiduels. La cuve 1 compote également une ouverture d'accès latérale 3 au voisinage du fond 2.

Le système de collecte comprend une tête de collecte 4 montée ou fixée sur une extrémité d'un bras de manipulation 5. Ce dernier permet d'introduire la tête de collecte 3 dans la cuve 1 via l'ouverture d'accès latérale 3 et de déplacer ladite tête de collecte 3 sur le fond 2. Selon un exemple de réalisation, le bras de manipulation 5 est télescopique ou comporte plusieurs sections de bras assemblées l'une à l'autre.

Le système de collecte comprend un tube de collecte 6 dont une première extrémité 6a est en communication fluidique avec la tête de collecte 4 et dont une deuxième extrémité 6b débouche dans un contenant de collecte 7 étanche. Ce dernier est disposé à l'extérieur de la cuve 1. Les produits pulvérulents résiduels, appelés «talon » sont acheminés vers le contenant de collecte 7.

Le tube de collecte 6 est par exemple flexible. Le contenant de collecte 7 est, selon un autre exemple de réalisation, un réservoir rigide. Alternativement, le contenant de collecte 7 peut également être constitué ou comporté un sac souple étanche, du genre sac plastique.

Le système de collecte comprend un système d'aspiration associé au tube de collecte 6 pour aspirer les produits pulvérulents par l'intermédiaire de la tête de collecte 4. Le tube de collecte 6 permet d'acheminer les produits pulvérulents vers le contenant de collecte 7.

Le contenant de collecte 7 est avantageusement disposé au voisinage de l'ouverture d'accès latérale 3 de la cuve 1.

Selon un exemple de réalisation, le système de collecte comprend une boîte à gant 8 associée à la cuve 1 et montée sur l'ouverture d'accès latérale 3. Le bras de manipulation 5 supportant la tête de collecte 4, est introduit dans la cuve 1 via cette ouverture d'accès latérale 3. Le bras de manipulation 5 présente donc sa première extrémité 6a se déplaçant avec la tête de collecte 4 sur le fond 2. La deuxième extrémité 6b du bras de manipulation 5 s'étend à l'extérieur de la cuve 1, dans la boîte à gant 8 pour être manipulée.

La figure 2 est une vue partielle et agrandie du système de collecte de la figure 1.

Selon un exemple de réalisation, le contenant de collecte 7 est monté de façon amovible dans la partie basse de la boîte à gant 8. Le contenant de collecte 7, par exemple sous forme de réceptacle rigide, est avantageusement monté de façon amovible dans une paroi de fond de la boîte à gant 8.

Selon un autre exemple de réalisation, le contenant de collecte 7 est un sac étanche ou une tubulure de fond de boîte à gant 8.

La figure 3 est une vue agrandie et en perspective d'une partie du système de collecte de de la figure 1. La tête de collecte 4 présente avantageusement une forme en saillie (9) du genre téton ou picot, destinée à se déplacer avec contact sur le fond (2).

Dans l'exemple de réalisation illustré à la figure 3, la tête de collecte 4 comporte des formes en saillie 9, du genre tétons ou picots, destinés à se déplacer avec contact sur le fond 2. Les formes en saillie 9 présentent avantageusement entre elles un écartement 10, favorisant l'aspiration des produits pulvérulents résiduels et de gaz contenu dans la cuve 1. La tête de collecte 4 est ainsi, grâce à ces formes en saillie 9, maintenue à distance de la surface à aspirer pour optimiser la collecte des produits pulvérulents.

Selon un exemple de réalisation, la tête de collecte 4 est montée de façon articulée que l'extrémité du bras de manipulation 5. Une telle articulation, permettant d'incliner la tête de collecte 4 en avant et en arrière, facilite les opérations de raclage et d'aspiration.

Selon un exemple de réalisation, le système d'aspiration comprend un dispositif à gaz générant un flux de gaz et une circulation de gaz au niveau de la tête de collecte 4. Cette circulation est avantageusement pilotée par une unité de contrôle de gestion des flux. Le gaz est avantageusement de l'azote.

Le système d'aspiration comprend également une conduite de sortie 12 établissant une communication fluidique entre l'intérieur et l'extérieur du contenant de collecte 7. Un filtre 13, par exemple sou forme d cartouche ou de poche, est disposé à l'intérieur du contenant de collecte 7, à l'entrée du la conduite de sortie 12, pour séparer les flux de gaz et de produits pulvérulents résiduels collectés.

Le système d'aspiration comprend également un Venturi d'équilibrage 14 monté dans la conduite de sortie 12 et alimenté par le dispositif à gaz. Le Venturi d'équilibrage 14 permet d'aspirer le gaz dans le contenant de collecte 7 et d'équilibrer ainsi les débits de gaz entrant et sortant dudit contenant de collecte 7. Le Venturi d'équilibrage 14 est également piloté par l'unité de contrôle de gestion des flux.

Le Venturi d'équilibrage 14 présente un évent débouchant dans la conduite de sortie 12, laquelle présente un échappement 12a dans la boîte à gant 8. La boîte à gant 8 comporte à cet effet un système de ventilation dimensionné pour absorber le débit de gaz provenant de l'évent du Venturi d'équilibrage 14. Dans cet exemple de réalisation, c'est la mise en dépression du contenant de collecte 7 par l'intermédiaire du Venturi d'équilibrage 14, qui permet d'obtenir une aspiration des poudres.

Selon un autre exemple de réalisation, le système d'aspiration comprend également un Venturi d'aspiration 11 associé directement à la tête de collecte 4 et alimenté par le dispositif à gaz. Le Venturi d'aspiration 11 permet d'aspirer dans le tube de collecte 6 les produits pulvérulents résiduels déposés sur le fond 2 et de les convoyer vers le contenant de collecte 7.

Le système de collecte permet ainsi, grâce au Venturi d'aspiration 11, d'aspirer la poudre résiduelle et un certain volume V1 de gaz contenu dans la cuve 1. Le tube de collecte 6 achemine la poudre aspirée, le volume V1 de gaz aspiré et un volume V2 de gaz d'alimentation du Venturi d'aspiration 11, dans le contenant de collecte 7 via un u échappement.

En outre, le système de collecte permet, grâce le Venturi d'équilibrage 14, d'aspirer dans le contenant de collecte 7, un volume de gaz équivalent à la somme des volumes V1 et V2. Le système de collecte permet alors par l'intermédiaire de l'échappement 12a d'évacuer dans la boîte à gant 8, les volumes V1 et V2 de gaz auxquels s'ajoute un volume V3 de gaz d'alimentation du Venturi d'équilibrage 14.

Selon un autre exemple de réalisation, les volumes V1, V2 et V3 sont acheminés vers l'extérieur de la boîte à gant 8.

La pression dans le contenant de collecte 7 reste donc au niveau de la pression régnant dans la cuve et dans la boîte à gant, avantageusement à un niveau de pression inférieur à la pression atmosphérique.

L'invention concerne également un ensemble comprenant la cuve 1 de filtration et de séchage, une boîte à gant 8 associée à ladite cuve 1 et un système de collecte tel que décrit ci-dessus.

L'invention concerne également un ensemble comprenant la cuve 1 de filtration et de séchage et un système de collecte tel que décrit ci-dessus.

Il est évident que la présente description ne se limite pas aux exemples explicitement décrits, mais comprend également d'autres modes de réalisation et/ou de mise en oeuvre. Ainsi, une caractéristique technique décrite est susceptible d'être remplacée par une caractéristique technique équivalente, sans sortir du cadre de la présente invention tel que défini par les revendications.

## Revendications

1. Système de collecte pour évacuer des produits pulvérulents résiduels déposés sur un fond (2) d'une cuve (1) de filtration et de séchage, la cuve (1) compotant une ouverture d'accès latérale (3) au voisinage du fond (2), **caractérisé en ce qu'**il comprend :
- une tête de collecte (4) montée à une extrémité d'un bras de manipulation (5), lequel permet d'introduire la tête de collecte (4) dans la cuve (1) via l'ouverture d'accès latérale (3) et de déplacer ladite tête de collecte (4) sur le fond (2),
- un tube de collecte (6) dont une première extrémité (6a) est en communication fluidique avec la tête de collecte (4) et dont une deuxième extrémité (6b) débouche dans un contenant de collecte (7) disposé à l'extérieur de la cuve (1), et
- un système d'aspiration associé au tube de collecte (6) pour aspirer les produits pulvérulents résiduels par l'intermédiaire de la tête de collecte (4) et pour acheminer lesdits produits pulvérulents résiduels vers le contenant de collecte (7) par l'intermédiaire du tube de collecte (6).

2. Système de collecte selon la revendication 1, **caractérisé en ce que** la tête de collecte (4) présente une forme comportant au moins une saillie (9), du genre téton ou picot, destinée à se déplacer avec contact sur le fond (2).

3. Système de collecte selon la revendication 1 ou 2, **caractérisé en ce que** la tête de collecte (4) est montée de façon articulée sur l'extrémité du bras de manipulation (5).

4. Système de collecte selon l'une quelconque des revendications 1 à 3, **caractérisé en ce que** le contenant de collecte (7) est disposé au voisinage de l'ouverture d'accès latérale (3) de la cuve (1).

5. Système de collecte selon l'une quelconque des revendications 1 à 4, **caractérisé en ce qu'**il comprend une boîte à gant (8) associée à la cuve (1) et montée sur l'ouverture d'accès latérale (3) pour déplacer le bras de manipulation (5).

6. Système de collecte selon la revendication 5, **caractérisé en ce que** le contenant de collecte (7) est monté de façon amovible dans la boîte à gant (8).

7. Système de collecte selon l'une quelconque des revendications 1 à 6, **caractérisé en ce que** le système d'aspiration comprend :
- un dispositif à gaz générant une circulation de gaz au niveau de la tête de collecte (4) et une unité de contrôle de flux correspondante,
- une conduite de sortie (12) établissant une communication fluidique entre l'intérieur et l'extérieur du contenant de collecte (7) étanche,
- un filtre (13) disposé à l'intérieur du contenant de collecte (7) à l'entrée de la conduite de sortie (12) pour séparer les flux de gaz et de produits pulvérulents, et
- un dispositif d'équilibrage de pression monté relié au contenant de collecte (7), pour aspirer le gaz dans le contenant de collecte (7) et équilibrer ainsi les débits de gaz entrant et sortant du contenant de collecte (7).

8. Système de collecte selon l'une quelconque des revendications 1 à 6, **caractérisé en ce que** le système d'aspiration comprend :
- un dispositif à gaz générant une circulation de gaz au niveau de la tête de collecte (4) et une unité de contrôle de flux correspondante,
- une conduite de sortie (12) établissant une communication fluidique entre l'intérieur et l'extérieur du contenant de collecte (7) étanche,
- un filtre (13) disposé à l'intérieur du contenant de collecte (7) à l'entrée de la conduite de sortie (12) pour séparer les flux de gaz et de produits pulvérulents, et
- un Venturi d'équilibrage (14) monté dans la conduite de sortie et alimenté par le dispositif à gaz, pour aspirer le gaz dans le contenant de collecte (7) et équilibrer ainsi les débits de gaz entrant et sortant du contenant de collecte (7).

9. Système de collecte selon la revendication 7 ou 8, **caractérisé en ce que** le système d'aspiration comprend un Venturi d'aspiration (11) associé à la tête de collecte (4) et alimenté par le dispositif à gaz, pour aspirer dans la cuve (1) les produits pulvérulents,

10. Système de collecte selon les revendications 5 ou 6 et 8 ou 9, **caractérisé en ce que** le Venturi d'équilibrage (14) présente un évent débouchant dans la conduite de sortie (12), laquelle présente un échappement (12a) dans la boîte à gant (8), ladite boîte à gant (8) comportant un système de ventilation dimensionné pour absorber le débit de gaz provenant de l'évent du Venturi d'équilibrage (14).

11. Ensemble comprenant une cuve (1) de filtration et de séchage et un système de collecte conforme à l'une quelconque des revendications 1 à 10.
